# DEMANDE DE BREVET EUROPEEN

(11) **EP 2 112 079 A1**
(43) Date de publication de la demande: **28.10.2009**
(21) Numéro de dépôt: 08007828.0
(22) Date de dépôt: 23.04.2008
(51) Int. Cl.: B65D 5/22, B65D 5/24

(54) **Emballage pliable en carton rigide**

(71) Demandeur: MODEL PRIME PAC, 9435 Au (CH)
(72) Inventeur: Thurnherr, Walter, 9413 Oberegg (CH)
(74) Mandataire: de Zeeuw, Johan Diederick

(57) **Abrégé**

La présente invention concerne un emballage pourvu d'un réceptacle possédant un fond, des parois fixées sur ce fond et un couvercle fixé également au fond à l'aide d'une bande pliable, dans lequel les parois du réceptacle sont pliables, d'une première position essentiellement « à plat », vers une deuxième position en mode « déplié », **caractérisé en ce qu**'au moins deux parois opposées comprennent une première partie et, reliée à elle, une deuxième partie, les deux parties permettant, dans la position dépliée, de coincer entre elles une partie reliée aux parois qui se trouve entre ces parois opposées, pour de cette façon, fixer les parois dans la position dépliée.

## Description

L'invention concerne des emballages en carton dur et plus particulièrement un emballage pourvu d'un réceptacle possédant un fond, des parois fixées sur ce fond et un couvercle fixé également au fond à l'aide d'une bande pliable, dans lequel les parois du réceptacle sont pliables, d'une première position essentiellement « à plat », vers une deuxième position en mode « déplié », **caractérisé en ce qu**'au moins deux parois opposées comprennent une première partie et, reliée à elle, une deuxième partie, les deux parties permettant, dans la position dépliée, de coincer entre elles une partie reliée aux parois qui se trouve entre ces parois opposées, pour de cette façon, fixer les parois dans la position dépliée.

Dans l'industrie de l'emballage, il est usuel d'emballer des produits dans des boîtes en carton. Une boîte traditionnelle comprend un réceptacle comportant un fond, en forme de rectangle, et quatre parois fixées au fond. De plus, la boîte comprend un couvercle, en général de la même forme que le réceptacle, à peine plus large pour permettre à ce couvercle de recouvrir le réceptacle. En position fermée, les parois du couvercle enveloppent les parois du réceptacle. Une autre forme de boîte en carton souvent utilisée est une boîte comportant un réceptacle tel que décrit ci-dessus, dans laquelle le couvercle est fixé, à l'aide d'un pli, à une des parois du réceptacle.

Les boîtes en carton peuvent être fabriquées de telle sorte qu'elles comportent un élément intérieur, permettant de disposer un produit au fond de la boîte et d'assurer sa stabilité et dans lesquelles cet élément intérieur est pourvu d'un creux, ayant généralement la forme du produit à emballer.

Les boîtes en carton dur représentent un moyen très efficace, léger et économique permettant l'emballage d'un grand nombre de produits. C'est la raison pour laquelle les emballages durs sont utilisés très souvent.

Néanmoins, les emballages en carton dur présentent le désavantage de prendre beaucoup de place une fois qu'ils sont assemblés. Le volume extérieur des boîtes en carton est fixe, même si ces boîtes sont vides. Cela signifie que le dépôt et le transport des cartons vides représentent un coût important. Le but de l'invention est donc de fournir un emballage en carton qui, d'un côté présente tous les avantages des boîtes en carton dur traditionnelles, et de l'autre ne présente pas le désavantage du stockage et du transport des emballages traditionnels.

L'objet de l'invention est un emballage pourvu d'un réceptacle possédant un fond, des parois fixées sur ce fond et un couvercle fixé également au fond à l'aide d'une bande pliable, dans lequel les parois du réceptacle sont pliables, d'une première position essentiellement « à plat », vers une deuxième position en mode « dépliée », dans lequel au moins deux parois opposées comprennent une première, et reliée à elle, une deuxième partie, les deux permettant dans la position dépliée, de coincer entre les première et deuxième parties de cette paroi opposée, une partie des parois qui se trouve entre ces parois opposées, pour dans cette façon, fixer les parois dans la position dépliée et dans lequel la deuxième partie est pourvue, sous la forme d'un pli, d'un élément permettant de maintenir les parois dans leur position dépliée.

L'emballage selon l'invention comprend tous les éléments permettant d'emballer et de protéger un produit, de la même façon qu'avec un emballage traditionnel. Par contre, les emballages peuvent être stockés et transportés dans leur forme « à plat », donc avec peu d'encombrement. Une fois que l'utilisateur a déplié l'emballage, les parois sont tirées vers l'extérieur en position « dépliée » et l'emballage est prêt à l'emploi. La juxtaposition des différents éléments des parois, assurant ensemble la fixation des parois dans la position « dépliée », permet une stabilité certaine de l'emballage.

Il faut noter que, dans l'art antérieur, il existe un emballage commercialisé sous le nom « China ». Un tel emballage est montré dans la figure 1. Celui-ci est montré en référence à la figure 1.

L'emballage « China » 10 comporte un fond 11 et un couvercle 12. Le fond 11 est relié via un premier pli 13 à un élément intermédiaire 14 et un deuxième pli 15 relié au couvercle 12. En son autre côté, le fond 11 est relié, via un pli 16, à une partie 17, présentant les mêmes dimensions que la partie 14. En utilisant les plis 13 et 16, les éléments 14 et 17 peuvent être dépliés d'une première position, essentiellement dans le même plan que le fond 11, vers une deuxième position « dépliée » dans laquelle les éléments 14 et 17 sont déplacés perpendiculairement au fond 11. Sur les éléments 14 et 17, des parois 18 et 19 sont assemblées de telle façon qu'en pliant les éléments 14 et 17 vers leur position « dépliée », les parois 18 et 19 sont automatiquement assemblées perpendiculairement au fond 11. Le fond 11 et les parois 14, 17, 18 et 19 forment ensemble un réceptacle. Ce réceptacle peut être fermé en utilisant le pli 15. Le couvercle 12 peut être plié en utilisant ce pli 15 pour fermer le réceptacle. Le couvercle 12 est, en son extrémité, pourvu d'un élément 20. Cet élément 20 est utilisé pour fixer le couvercle 12 sur le réceptacle. Dans l'élément 20 et l'élément 17, sont intégrés des aimants qui permettent de fixer le couvercle dans sa position « fermée ».

Un premier désavantage de l'emballage « China », selon la figure 1, est que les parois ne sont pas fixées, dans leur position « dépliée » une fois que les éléments 14 et 17 sont dépliés dans la position perpendiculaire au fond 11. Si on laisse ces éléments 14 et 17 libres, ceux-ci reviennent dans leur position initiale. De plus, l'emballage « China » est limité par rapport aux parois 14, 17, 18 et 19.

La configuration de l'emballage « China » ne permet pas une utilisation avec des parois d'une certaine épaisseur.

Selon un mode de réalisation préféré, l'emballage selon l'invention comprend des premières parties et des deuxièmes parties des parois opposées reliées à l'aide d'une bande intermédiaire dans laquelle la largeur de cette bande intermédiaire détermine la largeur de la paroi dans la position dépliée.

En utilisant une partie intermédiaire entre les deux parties des parois, l'épaisseur finale des parois peut être destinée à plusieurs utilisations. Selon l'invention, l'épaisseur des parois peut être déterminée selon l'épaisseur de la partie intermédiaire.

Selon un mode de réalisation préféré, l'emballage selon l'invention peut être pourvu d'un moyen de fermeture permettant de fixer le couvercle sous le récipient dans la position dépliée de l'emballage.

Dans un premier mode de réalisation, le moyen de fermeture comprend un premier aimant intégré dans une élément fixé au fond à l'aide d'un pli et un deuxième aimant intégré à un élément fixé au couvercle à l'aide d'un pli.

De façon alternative, l'emballage comprend un moyen de fermeture comportant une languette fixée au couvercle et une cannelure prévue dans l'une des parois du réceptacle, permettant de recevoir et de fixer la languette.

Les but, objet et caractéristiques de l'invention apparaîtront plus clairement à la lecture de la description qui suit, faits en référence aux dessins dans lesquels :
- figure 1 montre un emballage, selon l'art antérieur,
- figure 2 montre un premier mode de réalisation de l'emballage selon l'invention dans une position « mi-dépliée »,
- figure 3 montre un mode de réalisation selon la figure 2, dans une position « dépliée »,
- figure 4 montre le patron permettant de créer les parois pour le mode de réalisation selon les figures 2 et 3,
- figure 5 montre un deuxième mode de réalisation de l'emballage selon l'invention dans une position « mi-dépliée »,
- figure 6 montre le deuxième mode de réalisation selon la figure 5 dans une position « dépliée »,
- figure 7 montre le patron permettant de plier les parois pour le mode de réalisation selon les figures 5 et 6,
- figure 8 montre un troisième mode de réalisation de l'emballage selon l'invention dans une position « mi-dépliée »,
- figure 9 montre le mode de réalisation selon figure 8 dans une position « dépliée »,
- figure 10 montre le patron pour les parois selon le mode de réalisation selon les figures 8 et 9,
- figure 11 montre le mode de réalisation selon la figure 8, 9 et 10 avec le couvercle fermé,
- figure 12 montre l'emballage selon les figures 8, 9 et 10 avec des moyens alternatifs permettant de fermer le couvercle, et
- figure 13 montre le mode de réalisation selon figure 12 avec le couvercle fermé.

La figure 2 montre un premier mode de réalisation 30 pour l'emballage selon l'invention. L'emballage 30 est pourvu d'un fond 31 sur lequel des parois sont montrées, dans une forme « mi-dépliée ». Le fond 31, en un côté, est pourvu d'une partie intermédiaire 32 qui, en ses côtés, est pourvue de plis 33 et 34. La partie intermédiaire 32 a les mêmes dimensions que les parois du réceptacle de l'emballage 30. La partie 32 est, par rapport au pli 34, fixée au couvercle 35. En son extrémité, le couvercle 35 est pourvu d'une partie 36 qui comprend un aimant qui peut être utilisé pour fermer le couvercle 35 sur le réceptacle de l'emballage 30. Le fond 31 possède, en son extrémité, une partie 37 qui est pourvu d'un aimant pouvant s'accoler à l'aimant intégré dans la partie 36. Sur le fond 31, des parois 41, 42, 43 et 44 sont prévues. Ces parois 41 et 44 comprennent une première partie (indiquée par rapport à la paroi 44) A et une deuxième partie B. Afin de déplier les parois 41, 42, 43 et 44, les parties A des parois 41 et 44 sont pliées vers une position perpendiculaire au fond 31. Les parties B sont ensuite pliées pour être parallèles aux parties A. Les parties A et B des parois 41 et 44 coincent des éléments C (seul l'élément C de la paroi 42 est visible dans la figure 2) qui font partie des parois 42 et 43. En coinçant les éléments des parois 42 et 43, les éléments A et B des parois 41 et 44 assurent le maintien des parois 41, 42, 43 et 44 dans leur position dépliée. Afin de maintenir les parois 41 et 44 dans leur position dépliée, l'élément B des parois 41 et 44 sont pourvus, à l'aide d'un pli, d'un troisième élément D.

Dans la figure 3, le mode de réalisation 30 selon la figure 2 est visible dans sa forme dépliée. De la paroi 44, l'élément A est visible. Des parois 41, l'élément B est visible. De plus, l'élément D, utilisé pour fixer les éléments A et B des parois 41 et 44, est bien visible.

Afin de créer les parois du réceptacle et indiquer exactement la forme des différentes parois, un patron est montré dans la figure 4. Cette figure 4 montre que les parois 42 et 43 comportent un premier élément E, un deuxième élément F et un troisième élément G, liés entre eux par des plis. La présence des éléments F et G permet de renforcer la rigidité des parois 42 et 43. Dans la figure 4 est également indiqué que les parties C sont fixées aux extrémités des éléments E des parois 42 et 43.

Similaire à la figure 2, la figure 5 montre un deuxième mode réalisation 50 de l'emballage selon l'invention. L'emballage est pourvu d'un fond (non visible) qui, à l'aide d'un élément intermédiaire (non visible) est fixé à un couvercle 55. Le couvercle 55, en son extrémité, possède un élément 56 pourvu d'un aimant. En son extrémité, le fond est pourvu d'un élément 57, pourvu d'un élément s'accolant avec l'aimant intégré dans l'élément 56. Les parois 61, 62, 63 et 64 sont assemblées pour donner, dans leur forme « dépliée », un entourage d'une certaine épaisseur. Cela est montré dans la figure 6. L'épaisseur des parois 61, 62, 63 et 64 est visible sur la partie supérieure 65 des parties des parois 61, 62, 63 et 64 citées ci-dessus. La manière de créer ces parois 61, 62, 63 et 64 devient plus claire en référence à la figure 7 montrant le patron permettant d'obtenir les différentes parois 51, 52, 53 et 54 selon les figures 5 et 6.

La figure 8 montre un troisième mode de réalisation 70. Comme les modes de réalisation selon les figures 2 et 5, l'emballage 70 comporte un fond (non visible) relié par un élément intermédiaire (non visible) à un couvercle 75. Le couvercle 75 est pourvu, en son extrémité, d'un élément 76, lui-même pourvu d'un premier aimant. Le fond est, en son extrémité, pourvu d'un élément 77, pourvu lui-même d'un deuxième élément, destiné à s'accoler à l'aimant intégré dans l'élément 76, permettant ainsi de fixer le couvercle 75 dans une position fermée. Afin de créer un réceptacle, le mode de réalisation 70 est pourvu de parois 81, 82, 83 et 84. La manière de plier les parois 81, 82, 83 et 84 permet d'obtenir l'emballage montré en figure 9 et devient clair en référence à la figure 10. Cette figure 10 montre le patron permettant d'assembler les différentes parois telles que montrées dans les figures 8 et 9.

La figure 11 montre, en position « fermée », le mode de réalisation 70. Cette figure montre très clairement la manière dont les éléments 76 et 77 se retrouvent pliés et en contact l'un avec l'autre. Les aimants intégrés dans les éléments 76 et 77 s'accolent afin de fixer le couvercle 75 et le maintenir dans cette position « fermée ».

La figure 12 montre un emballage 30' qui, comparé avec le mode de réalisation 30, tel que montré dans la figure 3, présente une alternative pour le mode de fermeture. A l'intérieur de la paroi 44', une cannelure 90 est prévue. Sur le couvercle 35', une languette 91 est prévue, laquelle languette peut être passée et fixée dans cette cannelure 90. L'emballage 30', tel que montré en figure 12, est représenté dans une position « fermée » en figure 13. La figure 13 montre l'état de la languette 91 est reçue dans la cannelure 90.

## Revendications

1. Emballage pourvu d'un réceptacle possédant un fond, des parois fixées sur ce fond et un couvercle fixé également au fond à l'aide d'une bande pliable, dans lequel les parois du réceptacle sont pliables, d'une première position essentiellement « à plat », vers une deuxième position en mode « déplié », **caractérisé en ce qu'**au moins deux parois opposées comprennent une première partie et, reliée à elle, une deuxième partie, les deux parties permettant, dans la position dépliée, de coincer entre elles une partie reliée aux parois qui se trouve entre ces parois opposées, pour de cette façon, fixer les parois dans la position dépliée et dans lequel la deuxième partie est pourvue, sous la forme d'un pli, d'un élément permettant de maintenir les parois dans leur position dépliée.

2. Emballage, selon la revendication 1, dans lequel les premières parties et les deuxièmes parties des parois opposées sont reliées à l'aide d'une bande intermédiaire dans laquelle la largeur de cette bande intermédiaire détermine la largeur de la paroi dans la position dépliée.

3. Emballage selon les revendications 1 ou 2, dans lequel l'emballage est pourvu d'un moyen de fermeture permettant de fixer le couvercle sous le récipient dans la position dépliée de l'emballage.

4. Emballage selon la revendication 3, dans lequel le moyen de fermeture comprend un premier aimant intégré dans une élément fixé au fond à l'aide d'un pli et un deuxième aimant intégré à un élément fixé au couvercle à l'aide d'un pli.

5. Emballage selon la revendication 3, dans lequel le moyen de fermeture comprend une languette fixée au couvercle et une cannelure prévue dans l'une des parois du réceptacle, permettant de recevoir et de fixer la languette.
